# EUROPÄISCHE PATENTSCHRIFT

(11) **EP 3 587 644 B1**
(45) Veröffentlichungstag und Bekanntmachung des Hinweises auf die Patenterteilung: **10.03.2021**
(21) Anmeldenummer: 18179266.4
(22) Anmeldetag: 22.06.2018
(51) Int. Cl.: D04B 27/02, D04B 27/06, D04B 27/24

(54) **WIRKWERKZEUGFASSUNG**
WARP KNITTING TOOL MOUNTING UNIT
MONTURE D'OUTIL DE TRICOTAGE

(43) Veröffentlichungstag der Anmeldung: 01.01.2020
(73) Patentinhaber: KARL MAYER STOLL R&D GmbH, 63179 Obertshausen (DE)
(72) Erfinder: Kaufhold, Steffen, 63796 Kahl am Main (DE); Schuler, Günter, 64850 Schaafheim (DE); Wintermeyer, Axel, 63607 Wächtersbach (DE); Brandl, Klaus, 63512 Hainburg (DE)
(74) Vertreter: Keil & Schaafhausen Patentanwälte PartGmbB

(56) Entgegenhaltungen:
- EP-A1- 2 570 540
- EP-A1- 2 623 652
- DE-A1-102010 032 996
- US-A- 2 428 448

## Beschreibung

Die Erfindung betrifft eine Wirkwerkzeugfassung mit einem Träger, der mehrere in einer Längsrichtung nebeneinander angeordnete Wirkwerkzeuge, eine Barrenanlagefläche und eine Befestigungsgeometrie aufweist.

Eine Wirkmaschine weist eine Vielzahl von Wirkwerkzeugen auf, beispielsweise Wirknadeln, die auch als Legenadeln bezeichnet werden, Wirknadeln, die auch als Arbeitsnadeln bezeichnet werden, und andere. Zur Erleichterung der Montage der Wirkwerkzeuge ist es bekannt, eine Gruppe von Wirkwerkzeugen in einer gemeinsamen Fassung anzuordnen. Hierzu sind die Wirkwerkzeuge in dem Träger nebeneinander angeordnet und befestigt. Der Träger kann auch als "Korpus" oder "Gehäuse" bezeichnet werden. Übliche Breiten für die Wirkwerkzeugfassung sind 1/2 Zoll, 1 Zoll oder 2 Zoll (1,27 cm, 2,54 cm oder 5,08 cm). In Abhängigkeit von der Teilung weist eine Wirkwerkzeugfassung mehr oder weniger Wirkwerkzeuge auf. Bei einer Teilung von E20 trägt eine Wirkwerkzeugfassung beispielsweise 20 Wirkwerkzeuge.

EP 2 570 540 A1 zeigt eine Wirkwerkzeugfassung mit einem Träger, der aus zwei Deckplatinen und einem Distanzstück gebildet ist. Zwischen den Deckplatinen sind Wirkwerkzeuge angeordnet.

US 2 428 448 A zeigt eine weitere Wirkwerkzeugfassung mit einem Träger, der mehrere in einer Längsrichtung nebeneinander angeordnete Wirkwerkzeuge, eine Barrenanlagefläche und eine Befestigungsgeometrie für eine Schraube aufweist.

EP 2 623 652 A1 zeigt eine Wirkwerkzeugbarre und ein Verfahren zum Erzeugen einer Wirkwerkzeugbarre. Hier ist eine Wirkwerkzeugaufnahme vorgesehen, die in Längsrichtung in mehrere Segmente unterteilt ist. Jedes Segment ist an einer einzigen Position in Längsrichtung am Korpus fixiert.

DE 10 2010 032 996 A1 zeigt eine Legebarrenanordnung einer Kettenwirkmaschine. Die Legebarrenanordnung weist mehrere Nadelsegmente auf, von denen jedes eine Vielzahl von Legenadeln trägt. Die Nadelsegmente sind über Verbindungen mit einer Barre verbunden. Die Nadelsegmente weisen also keine Barrenanlagefläche auf. Durch die Nadelsegmente ist eine Antriebseinrichtung geführt. Die Antriebseinrichtung muss jedoch auch durch an der Barre befestigte Halterungen geführt werden, die zwischen den einzelnen Nadelsegmenten angeordnet sind. Es ist also nicht möglich, die Nadelsegmente vor der Montage an der Barre mit der Antriebseinrichtung zu verbinden.

Bei der Montage einer Kettenwirkmaschine werden die Fassungen an einer Barre befestigt. Hier möchte man möglichst viele Wirkwerkzeuge gleichzeitig montieren können.

Gelegentlich kommt es vor, dass ein einzelnes Wirkwerkzeug beschädigt wird, so dass man mit diesem Wirkwerkzeug nicht weiterarbeiten kann. In diesem Fall wird üblicherweise die das Wirkwerkzeug enthaltene Wirkwerkzeugfassung ausgetauscht. Um die Kosten für den Austausch nicht zu hoch werden zu lassen, sollte die Wirkwerkzeugfassung eine begrenzte Breite haben.

Allerdings führt die begrenzte Breite dazu, dass der Aufwand bei der Montage relativ hoch wird. Es müssen viele Wirkwerkzeugfassungen an der Barre befestigt und ausgerichtet werden.

Der Erfindung liegt die Aufgabe zugrunde, die Gesamtkosten für Herstellung und Instandhaltung einer Kettenwirkmaschine niedrig zu halten.

Die Aufgabe wird durch eine Wirkwerkzeugfassung der eingangs genannten Art dadurch gelöst, dass der Träger mit mindestens einem in Längsrichtung benachbarten Träger einer weiteren Wirkwerkzeugfassung lösbar verbunden ist.

Mit einer derartigen Ausgestaltung kann man ein Element bereitstellen, das mehrere Wirkwerkzeugfassungen enthält und damit eine entsprechend große Breite aufweist. Mit einem einzelnen Montageaufwand kann man dann eine Vielzahl von Wirkwerkzeugen gleichzeitig montieren, weil die Träger der mindestens zwei Wirkwerkzeugfassungen miteinander verbunden sind, so dass diese mehreren Wirkwerkzeugfassungen gemeinsam gehandhabt werden können. Da die Wirkwerkzeugfassungen miteinander verbunden sind, entfällt in der Regel auch das Ausrichten der miteinander verbundenen Wirkwerkzeugfassungen zueinander. Da die Verbindung zwischen den Trägern lösbar ist, kann man in einem Schadensfall dennoch eine einzelne Wirkwerkzeugfassung ersetzen. Zu diesem Zweck wird einfach die Verbindung zwischen den Trägern gelöst. Die Wirkwerkzeugfassung kann dann entnommen und durch eine andere Wirkwerkzeugfassung mit unbeschädigten Wirkwerkzeugen ersetzt werden. Damit bleibt der Aufwand bei der Instandhaltung klein.

Vorzugsweise ist die Verbindung zwischen den Trägern werkzeugfrei lösbar. Ein Monteur kann also alleine mit seinen Händen die defekte Wirkwerkzeugfassung entnehmen und eine neue Wirkwerkzeugfassung einsetzen. Außer der zur Montage notwendigen Werkzeuge sind keine weiteren Werkzeuge notwendig.

Bevorzugterweise sind die Träger durch ein Verbindungselement miteinander verbunden, das sich in Längsrichtung erstreckt. Entlang dieses Verbindungselements kann man dann eine Mehrzahl von Trägern anordnen, die dann gemeinsam gehandhabt werden können.

Hierbei ist bevorzugt, dass das Verbindungselement im Bereich einer Kante des Trägers angeordnet ist, die von den Wirkwerkzeugen abgewandt ist. An dieser Position ist das Risiko, dass das Verbindungselement mit Fäden beim Wirken oder beim Einarbeiten der Kettenwirkmaschine in Kollision kommt, klein.

Bevorzugterweise ist das Verbindungselement auf einer der Barrenanlagefläche gegenüberliegenden Seite angeordnet. Damit wird die Anlage der Wirkwerkzeugfassungen an der Barre nicht gestört. Das Verbindungselement ist nach der Montage frei zugänglich. Es kann dann, nachdem die Wirkwerkzeugfassungen an der Barre befestigt sind, beispielsweise entfernt werden.

Vorzugsweise ist das Verbindungselement aus einem Werkstoff mit kleinem Wärmeausdehnungskoeffizienten, insbesondere kohlefaser- oder glasfaserverstärktem Kunststoff, gebildet. Das Verbindungselement kann dabei vorzugsweise aus dem gleichen Material wie der Träger gebildet sein. Der Träger ist in vielen Fällen aus einem Kunststoff gespritzt. Auch Metalle, wie Aluminium, Zinn, Magnesium, Kupfer und Legierungen hieraus, sind möglich. Wenn das Verbindungselement einen kleinen Wärmeausdehnungskoeffizienten aufweist, dann kann man die Positionierung der Wirkwerkzeugfassungen an der Barre temperaturunabhängig sichern. In Abhängigkeit von der Umgebungstemperatur könnte ansonsten schon die Handwärme des Monteurs, der die Wirkwerkzeugfassungen an der Barre montiert, einen gewissen Einfluss auf die Positionierung haben. Als kleiner Wärmeausdehnungskoeffizient wird ein Wärmeausdehnungskoeffizient angesehen, der maximal halb so groß ist, wie der Wärmeausdehnungskoeffizient von Aluminium.

Alternativ oder zusätzlich können die Träger jeweils an ihren benachbarten Seiten miteinander verbunden sein. Auch in diesem Fall kann man mehrere Wirkwerkzeugfassungen gemeinsam handhaben und gemeinsam an der Barre montieren.

In einer bevorzugten Ausgestaltung sind die Träger miteinander verklebt. Hierzu wird dann Klebstoff zwischen den benachbarten Seiten angebracht. Der Klebstoff kann vollflächig oder abschnittsweise aufgebracht sein. Als Klebstoff lässt sich bevorzugterweise Cyanacrylat verwenden. In diesem Fall lässt sich die Verbindung zwischen den Trägern mit einem kleinen Kraftaufwand leicht von Hand lösen.

In einer alternativen Ausgestaltung können die Träger durch einen perforierten Abschnitt eines Trägermaterials miteinander verbunden sein. Die Perforation lässt sich beispielsweise durch einen Laserstrahl erzeugen. Wenn benachbarte Wirkwerkzeugfassungen voneinander getrennt werden müssen, kann man einfach die Perforation aufbrechen.

In einer bevorzugten Ausgestaltung weist die Barrenanlagefläche eine Positionierungsgeometrie auf. Dies erleichtert die Ausrichtung der Wirkwerkzeugfassungen an der Barre.

Die Erfindung betrifft auch ein Verfahren zum Montieren einer derartigen Wirkwerkzeugfassung, bei dem man mehrere miteinander verbundene Wirkwerkzeugfassungen an einer Barre befestigt und das Verbindungselement nach der Montage entfernt.

Nachdem das Verbindungselement entfernt worden ist, wird eine nachfolgende Instandhaltung einfach, weil der Monteur lediglich eine einzelne Wirkwerkzeugfassung austauschen muss.

Die Erfindung wird im Folgenden anhand von bevorzugten Ausführungsbeispielen in Verbindung mit der Zeichnung beschrieben. Hierin zeigen:
- Fig. 1: eine Draufsicht auf eine erste Ausführungsform einer Anordnung von mehreren Wirkwerkzeugfassungen,
- Fig. 2: eine Seitenansicht der Wirkwerkzeugfassungen nach Fig. 1 und
- Fig. 3: eine zweite Anordnung von Wirkwerkzeugfassungen.

Fig. 1 zeigt eine Anordnung 1 von Wirkwerkzeugfassungen 2. Jede Wirkwerkzeugfassung 2 weist einen Träger 3 auf, der eine Vielzahl von in Längsrichtung nebeneinander angeordneten Wirkwerkzeugen 4 trägt. Der Träger 3, der auch als "Korpus" oder "Gehäuse" bezeichnet werden kann, kann beispielsweise aus Kunststoff gespritzt sein. Er kann aber auch aus einem Metall, wie Aluminium, Zinn, Magnesium, Kupfer oder Legierungen davon, gebildet sein.

Der Träger 3 weist eine Befestigungsgeometrie 5 auf, die im einfachsten Fall durch eine Durchgangsbohrung gebildet ist, durch die eine Schraube geführt werden kann, um die Wirkwerkzeugfassung 2 an einer Barre zu befestigen. Der Träger 3 weist eine Barrenanlagefläche 6 auf, mit der die Wirkwerkzeugfassung 2 an einer Montagefläche einer Barre anliegt. An der Barrenanlagefläche 6 ist eine Befestigungsgeometrie 7 angeordnet, beispielsweise in Form von einem oder mehreren Vorsprüngen, die an einer Kante der Barre zur Anlage gebracht werden können, um die Wirkwerkzeugfassung 2 an der Barre auszurichten.

Jede Wirkwerkzeugfassung 2 hat eine Breite von 1/2 Zoll, 1 Zoll oder 2 Zoll (1,27 cm, 2,54 cm oder 5,08 cm) und trägt eine entsprechende Anzahl von Wirkwerkzeugen 4.

Wie man in Figur 1 erkennen kann, sind mehrere Träger 3 in Längsrichtung, also in der Richtung, in der die Wirkwerkzeuge 4 nebeneinander angeordnet sind, miteinander verbunden. Hierzu ist ein Verbindungselement 8 vorgesehen, das im vorliegenden Fall sieben Wirkwerkzeugfassungen 2, genauer gesagt die Träger 3 der Wirkwerkzeugfassungen 2, miteinander verbindet.

Das Verbindungselement 8 ist im Bereich einer Kante 9 des Trägers 3 angeordnet, die von den Wirkwerkzeugen 4 abgewandt ist. Das Verbindungselement kann unmittelbar an der Kante 9 angeordnet sein. Es ist aber auch möglich, hier einen kleinen Abstand zu der Kante 9 zu belassen.

Wie man in Fig. 2 erkennen kann, ist das Verbindungselement 8 auf einer der Barrenanlagefläche 6 gegenüberliegenden Seite des Trägers 3 angeordnet.

Das Verbindungselement 8 ist mit den Trägern 3 verklebt. Hierzu kann ein Klebstoff abschnittsweise oder vollflächig auf das Verbindungselement 8 aufgebracht sein. Als Klebstoff lässt sich beispielsweise Cyanacrylat verwenden.

Die Verbindung zwischen dem Verbindungselement 8 und den Trägern 3 ist einerseits so stabil, dass man die in Fig. 1 beispielhaft dargestellte Gruppe von mehreren Wirkwerkzeugfassungen 2 gemeinsam handhaben und an einer Barre befestigen kann. Sie ist andererseits aber auch so leicht lösbar, dass sie von einem Monteur mit der Hand gelöst werden kann. So kann man beispielsweise nach erfolgter Montage der Anordnung 1 das Verbindungselement 8 von den Trägern 3 lösen. Die Wirkwerkzeugbarre mit den montierten Wirkwerkzeugfassungen 2 hat dann keine zusätzlichen Elemente, die zu einer Erhöhung der Masse beitragen könnten, nämlich das Verbindungselement 8.

Das Verbindungselement 8 ist aus einem Werkstoff mit einem kleinen Wärmeausdehnungskoeffizienten gebildet. Der Wärmeausdehnungskoeffizient ist maximal halb so groß, wie der Wärmeausdehnungskoeffizient von Aluminium. Das Verbindungselement 8 kann beispielsweise Kohlefasern oder Glasfasern aufweisen. Damit wird eine Wärmedehnung verhindert. Werden Werkstoffe mit größeren Wärmeausdehnungskoeffizienten verwendet, kann schon die Handwärme des Monteurs einen unerwünschten Einfluss auf die Positionierung der Wirkwerkzeugfassungen 2 an der Barre haben.

Wie man insbesondere in Fig. 2 erkennen kann, ist das Verbindungselement 8 mit einer Schmalseite 10 an den Trägern 3 befestigt. Das Verbindungselement 8 weist senkrecht zu den Trägern 3 eine Erstreckung auf, die wesentlich größer ist als die Erstreckung der Schmalseite 10, die in Fig. 2 ersichtlich ist. Damit ist es für einen Monteur relativ einfach, die Verbindung zwischen dem Verbindungselement 8 und den Trägern 3 manuell zu lösen.

Bei der Ausgestaltung der Anordnung 1 nach Fig. 1 und 2 überbrückt das Verbindungselement 8 eine Trennfuge 11 zwischen benachbarten Trägern 3 und verbindet dadurch die Träger 3 miteinander.

Fig. 3 zeigt eine alternative Ausgestaltung, bei der in der Trennfuge 11 ein Klebstoff angeordnet ist. Die Träger 3 sind also an ihren benachbarten Seiten miteinander verbunden, genauer gesagt verklebt. Auch hier kann ein Klebstoff vollflächig oder abschnittsweise aufgebracht sein. Als Klebstoff kann man bevorzugterweise Cyanacrylat verwenden. Dieser Klebstoff erlaubt es, benachbarte Träger 3 ohne Zuhilfenahme von Werkzeug, also manuell, voneinander zu trennen. Die Verbindung zwischen den Trägern 3 ist also, genau wie beim Ausführungsbeispiel nach Fig. 1 und 2, werkzeugfrei lösbar. In einer weiteren Ausgestaltung kann die Trennfuge 11 auch durch einen perforierten Abschnitt des Materials der Träger 3 überbrückt sein. Die Träger 3 sind dann also durch einen perforierten Schnitt des Trägermaterials miteinander verbunden. Die Perforation lässt sich beispielsweise durch einen Laserstrahl erzeugen.

In den Figuren 1 und 3 sind Wirkwerkzeugfassungen 2 bei einer Breite von einem Zoll (2,54 cm) mit einer Teilung E20 dargestellt. Es ist aber auch möglich, eine andere Teilung zu verwenden.

Es ist ebenfalls möglich, ein Verbindungselement 8 nach den Figuren 1 und 2 gemeinsam mit einem Verkleben benachbarter Träger 3 oder mit einem perforierten Abschnitt des Trägermaterials zwischen den Trägern 3 zu verwenden. Alle Merkmale, die im Zusammenhang mit einem Ausführungsbeispiel erwähnt worden sind, können auch bei dem anderen Ausführungsbeispiel verwendet werden.

## Patentansprüche

1. Anordnung (1) von Wirkwerkzeugfassungen (2) mit je einem Träger (3), der mehrere in einer Längsrichtung nebeneinander angeordnete Wirkwerkzeuge (4), eine Barrenanlagefläche (6) und eine Befestigungsgeometrie (5) aufweist, **dadurch gekennzeichnet, dass** der Träger (3) mit mindestens einem in Längsrichtung benachbarten Träger (3) einer weiteren Wirkwerkzeugfassung (2) lösbar verbunden ist, wobei durch die Verbindung der Träger (3) mehrere Wirkwerkzeugfassungen (2) gemeinsam handhabbar und gemeinsam an einer Barre montierbar sind.

2. Anordnung (1) nach Anspruch 1, **dadurch gekennzeichnet, dass** die Verbindung zwischen den Trägern (3) werkzeugfrei lösbar ist.

3. Anordnung (1) nach Anspruch 1 oder 2, **dadurch gekennzeichnet, dass** die Träger (3) durch ein Verbindungselement (8) miteinander verbunden sind, das sich in Längsrichtung erstreckt.

4. Anordnung (1) nach Anspruch 3, **dadurch gekennzeichnet, dass** das Verbindungselement (8) im Bereich einer Kante (9) des Trägers (3) angeordnet ist, die von den Wirkwerkzeugen (4) abgewandt ist.

5. Anordnung (1) nach Anspruch 3 oder 4, **dadurch gekennzeichnet, dass** das Verbindungselement (8) auf einer der Barrenanlagefläche (6) gegenüberliegenden Seite angeordnet ist.

6. Anordnung (1) nach einem der Ansprüche 3 bis 5, **dadurch gekennzeichnet, dass** das Verbindungselement (8) aus einem Werkstoff mit kleinem Wärmeausdehnungskoeffizienten, insbesondere kohlefaser- oder glasfaserverstärkter Kunststoff, gebildet ist.

7. Anordnung (1) nach einem der Ansprüche 1 bis 6, **dadurch gekennzeichnet, dass** die Träger (3) jeweils an ihren benachbarten Seiten miteinander verbunden sind.

8. Anordnung (1) nach Anspruch 7, **dadurch gekennzeichnet, dass** die Träger (3) miteinander verklebt sind.

9. Anordnung (1) nach Anspruch 7, **dadurch gekennzeichnet, dass** die Träger (3) durch einen perforierten Abschnitt eines Trägermaterials miteinander verbunden sind.

10. Anordnung (1) nach einem der Ansprüche 1 bis 9, **dadurch gekennzeichnet, dass** die Barrenanlagefläche (6) eine Positionierungsgeometrie (7) aufweist.

11. Verfahren zum Montieren einer Anordnung (1) von Wirkwerkzeugfassungen (2) nach einem der Ansprüche 3 bis 10, bei dem man mehrere miteinander verbundene Wirkwerkzeugfassungen (3) an einer Barre befestigt, **dadurch gekennzeichnet, dass** das Verbindungselement (8) nach der Montage entfernt wird.

## Claims

1. Arrangement of knitting tool mounting units (2) each having a carrier (3) which comprises a plurality of knitting tools (4) that in a longitudinal direction are disposed beside one another, a bar-bearing face (6), and a fastening geometry (5), **characterized in that** the carrier (3) in the longitudinal direction is releasably connected to at least one neighbouring carrier (3) of a further knitting tool mounting unit (2), the connection of the carriers (3) enabling a plurality of knitting tool holders (2) to be handled together and mounted together on a bar..

2. Arrangement (1) according to claim 1, **characterized in that** the connection between the carriers (3) is releasable in a tool-free manner.

3. Arrangement (1) according to claim 1 or 2, **characterized in that** the carriers (3) are connected to one another by a connection element (8) which extends in the longitudinal direction.

4. Arrangement (1) according to claim 3, **characterized in that** the connection element (8) is disposed in the region of an edge (9) of the carrier (3) that faces away from the knitting tools (4).

5. Arrangement (1) according to claim 3 or 4, **characterized in that** the connection element (8) is disposed on a side that is opposite the bar-bearing face (6).

6. Arrangement (1) according to any of claims 3 to 5, **characterized in that** the connection element (8) is formed from a material having a low thermal extension coefficient, in particular carbon-fibre-reinforced or glass-fibre-reinforced plastic material.

7. Arrangement (1) according to any of claims 1 to 6, **characterized in that** the carriers (3) are in each case connected to one another at the neighbouring sides thereof.

8. Arrangement (1) according to claim 7, **characterized in that** the carriers (3) are adhesively bonded to one another.

9. Arrangement (1) according to claim 7, **characterized in that** the carriers are connected to one another by a perforated portion of a support material.

10. Arrangement (1) according to any of claims 1 to 9, **characterized in that** the bar-bearing face (6) has a positioning geometry (7).

11. Method for assembling an arrangement (1) of knitting tool mounting units according to any of claims 3 to 10, in which method a plurality of knitting tool mounting units (3) are connected to one another are fastened to a bar, **characterized in that** the connection element (8) is removed after the assembling.

## Revendications

1. Système (1) de montures d'outil de tricotage (2) avec chacune un support (3), qui comporte plusieurs outils de tricotage (4) disposés l'un à côté de l'autre dans une direction longitudinale, une surface d'appui de platine (6) et une géométrie de fixation (5), **caractérisé en ce que** le support (3) est relié de façon amovible à au moins un support (3) voisin en direction longitudinale d'une autre monture d'outil de tricotage (2), sachant que par la liaison des supports (3), plusieurs montures d'outil de tricotage (2) peuvent être manipulées ensemble et montées ensemble sur une platine.

2. Système (1) selon la revendication 1, **caractérisé en ce que** la liaison entre les supports (3) peut être démontée sans outil.

3. Système (1) selon la revendication 1 ou 2, **caractérisé en ce que** les supports (3) sont reliés entre eux par un élément de liaison (8), qui s'étend en direction longitudinale.

4. Système (1) selon la revendication 3, **caractérisé en ce que** l'élément de liaison (8) est disposé à proximité d'un bord (9) du support (3), qui est éloigné des outils de tricotage (4).

5. Système (1) selon la revendication 3 ou 4, **caractérisé en ce que** l'élément de liaison (8) est disposé sur un côté opposé à la surface d'appui de platine (6).

6. Système (1) selon l'une quelconque des revendications 3 à 5, **caractérisé en ce que** l'élément de liaison (8) est formé d'une matière avec un faible coefficient de dilatation thermique, en particulier de matière plastique renforcée à la fibre de carbone ou à la fibre de verre.

7. Système (1) selon l'une quelconque des revendications 1 à 6, **caractérisé en ce que** les supports (3) sont respectivement reliés entre eux sur leurs côtés adjacents.

8. Système (1) selon la revendication 7, **caractérisé en ce que** les supports (3) sont collés les uns aux autres.

9. Système (1) selon la revendication 7, **caractérisé en ce que** les supports (3) sont reliés entre eux par une section perforée d'un matériau de support.

10. Système (1) selon l'une quelconque des revendications 1 à 9, **caractérisé en ce que** la surface d'appui de platine (6) comporte une géométrie de positionnement (7) .

11. Procédé de montage d'un système (1) de montures d'outil de tricotage (2) selon l'une quelconque des revendications 3 à 10, pour lequel on fixe à une platine plusieurs montures d'outil de tricotage (3) reliées entre elles, **caractérisé en ce que** l'élément de liaison (8) est enlevé après le montage.
